# EUROPÄISCHE PATENTSCHRIFT

(11) **EP 3 453 035 B1**
(45) Veröffentlichungstag und Bekanntmachung des Hinweises auf die Patenterteilung: **22.04.2020**
(21) Anmeldenummer: 18732774.7
(22) Anmeldetag: 20.06.2018
(51) Int. Cl.: H01C 7/12, H01H 37/08

(54) **ANORDNUNG ZUR NICHT-REVERSIBLEN DETEKTION UND ANZEIGE VON ELEKTRISCHEN ÜBERSTRÖMEN ODER STROMGRENZWERTEN MITTELS EINES VORKONFEKTIONIERTEN LEITERS**
ARRANGEMENT FOR NON-REVERSIBLE DETECTION AND DISPLAY OF ELECTRICAL OVERCURRENTS OR CURRENT LIMIT VALUES BY MEANS OF A PRE-FINISHED CONDUCTOR
DISPOSITIF DE DÉTECTION ET D'AFFICHAGE NON REVERSIBLES DE SURTENSIONS ÉLECTRIQUES OU DE VALEURS LIMITES DE COURANT AU MOYEN D'UNE ÉCHELLE PRÉALABLEMENT CONFECTIONÉE

(30) Priorität: 10.07.2017 DE 102017115443; 12.12.2017 DE 102017129657
(43) Veröffentlichungstag der Anmeldung: 13.03.2019
(73) Patentinhaber: DEHN SE + Co KG, 92318 Neumarkt / Opf. (DE)
(72) Erfinder: ZÄUNER, Edmund, 92334 Berching/Pollanten (DE); LUDEWIG, Sascha, 92318 Neumarkt (DE); WITTMANN, Georg, 92283 Lauterhofen (DE)
(74) Vertreter: Kruspig, Volkmar
(86) Internationale Anmeldenummer: PCT/EP2018/066422
(87) Internationale Veröffentlichungsnummer: WO 2019/011605

(56) Entgegenhaltungen:
- WO-A1-2009/124820
- DE-A1-102007 042 991
- DE-A1-102008 031 919
- DE-A1-102013 006 052

## Beschreibung

Die Erfindung geht aus von einer Anordnung zur nicht-reversiblen Detektion und Anzeige von elektrischen Überströmen oder Stromgrenzwerten mittels eines vorkonfektionierten Leiters gemäß Patentanspruch 1.

Aus der DE 10 2006 037 551 A1 ist ein Überspannungsableiter mit mindestens einem Ableitelement, beispielsweise ausgebildet als Varistor, vorbekannt.

Der vorbekannte Überspannungsableiter weist eine Abtrennvorrichtung auf, um das oder die Ableitelemente ein- oder allpolig vom Netz zu trennen.

Die jeweilige Abtrennvorrichtung umfasst eine Lötstelle, welche in den elektrischen Anschlusspfad innerhalb des Ableiters eingebunden ist, wobei über die Lötstelle ein beweglicher Leiterabschnitt oder eine bewegliche leitende Brücke mit dem Ableitelement einerseits und der Leiterabschnitt oder die Brücke andererseits mit einem elektrischen Außenanschluss des Ableiters verbunden ist.

Darüber hinaus ist mindestens eine, eine Vorspannkraft erzeugende Feder vorhanden, wobei der diesbezügliche Kraftvektor mittelbar oder unmittelbar auf den Leiterabschnitt oder die Brücke in Abtrennrichtung wirkt.

Der Kerngedanke der vorbekannten Lehre besteht darin, dass ein thermisch auslösbares Sperrelement den beweglichen Leiterabschnitt oder die bewegliche Brücke hinsichtlich des Vorspannkraftvektors blockiert, so dass die Lötstelle der eigentlichen Abtrennvorrichtung keiner permanenten kraftseitigen Belastung ausgesetzt ist.

Bei einer Ausführungsform blockiert das thermisch auslösbare Sperrelement als bolzenartiges Teil den Bewegungsweg einer Hebelübersetzung. Dabei kann das thermisch auslösbare Sperrelement als vorgeformtes Teil aus einem niedrigschmelzenden Lot bestehen.

Die DE 10 2006 037 551 A1 zeigt weiterhin auf, dass die Aktivierungstemperatur des Sperrelementes kleiner als die Schmelztemperatur der Lötstelle sein kann. Damit wird die Sperrelementfunktion beim Ansteigen der Temperatur hinein in den kritischen Bereich aufgehoben, so dass beim weiteren Ansteigen der Temperatur im Störungsfall die Abtrennvorrichtung ungehindert auslösbar ist. Wird dann mittels einer Hebelübersetzung dafür Sorge getragen, dass beim Erreichen der Aktivierungstemperatur des Sperrelementes ein Hebelteil einen ersten Weg zurücklegt, um in Anschlag mit dem Leiterabschnitt oder der Brücke zu gelangen, dann kann dieser zurückgelegte Weg genutzt werden, um einen Fernmeldekontakt oder eine optische Anzeige auszulösen, welcher bzw. welche signalisiert, dass bereits eine kritische Temperaturerhöhung stattgefunden hat, um insofern auf eine Vorschädigung des Überspannungsableiters hinzuweisen. Damit ist die optische Anzeige ausschließlich thermisch aktiviert und damit nur mittelbar vom tatsächlichen Stromfluss durch den Überspannungsableiter abhängig.

Aus WO2009/124820 ist eine elektrische Schaltung bekannt, aufweisend Mittel zur Signalisierung des Funktionszustandes einer Schutzvorrichtung zum Schutz elektrischer Systeme vor Störereignissen. Das Signalisierungsmittel weist ein mit Federkraft vorgespanntes Signalisierungselement, ein Arretiermittel mit einer Rastnase und ein als Elektromagnet ausgeführtes Zugelement auf. Das Signalisierungselement wird dadurch in einer ersten Position begrenzt, dass die Rastnase des Arretiermittels in einer korrespondierenden Öffnung des Signalisierungselementes eingerastet ist. Bei einer Aktivierung des Elektromagnets wird die Rastnase außer Eingriff mit der Öffnung gebracht, das Signalisierungselement freigegeben und durch die Kraftwirkung der Feder von der ersten in eine zweite Position bewegt.

Bekannt sind darüber hinaus Anordnungen zur nicht-reversiblen Detektion aber auch zur Anzeige von elektrischen Stromgrenzwerten auf der Basis von klassischen Schmelzsicherungen bzw. sogenannten Kennmeldersicherungen.

Bei derartigen bekannten Sicherungen, die je nach Einsatzfall eine unterschiedliche Trägheit im Ansprechverhalten besitzen, ist in einem üblicherweise geschlossenen Gehäuse ein Sicherungsdraht eingesetzt, welcher unter Berücksichtigung des Integrals SI²t/dT bei entsprechender Strombelastung schmilzt und somit den jeweiligen Strompfad auftrennt.

Eine derartige Auftrennung des Strompfades wird bei einer Kennmeldersicherung noch optisch visualisiert.

Schmelzsicherungen sind aufgrund ihres Einsatzzweckes und ihrer Konstruktion grundsätzlich als irreversible Stromdetektoren anzusehen. Bekannten Belastungs- bzw. Verschleißanzeigen im Bereich des Überspannungsschutzes ist der Nachteil gemeinsam, dass die Anzeige selbst sehr ungenau reagiert, da lediglich auf eine Abhängigkeit hinsichtlich des thermischen Verhaltens des eingesetzten Überspannungsableiters, z.B. eines Varistors abgestellt wird. Dieses thermische Verhalten ist nicht nur vom Stromfluss und der momentanen Belastung, sondern auch von der Umgebungstemperatur, das heißt den Einsatzbedingungen abhängig.

Aus dem Vorgenannten ist es daher Aufgabe der Erfindung, eine weiterentwickelte Anordnung zur nicht-reversiblen Detektion und Anzeige von elektrischen Überströmen oder Stromgrenzwerten unter Rückgriff auf einen vorkonfektionierten Leiter anzugeben, welche nicht auf der Basis der Erwärmung stromdurchflossener Leiter und damit mittelbar, sondern unmittelbar auf den Stromfluss selbst reagiert, so dass sich externe Einflüsse wie Umgebungstemperaturen, Einbauverhältnisse sowie Einflüsse durch benachbarte Gerätebauteile oder Komponenten vermeiden lassen.

Die Lösung der Aufgabe der Erfindung erfolgt durch eine Anordnung gemäß der Merkmalskombination nach Anspruch 1, wobei die Unteransprüche mindestens zweckmäßige Ausgestaltungen und Weiterbildungen darstellen.

Es wird demnach von einer Anordnung zur nicht-reversiblen Detektion aber auch zur Anzeige von elektrischen Überströmen oder Stromgrenzwerten auf der Basis eines vorkonfektionierten Leiters ausgegangen.

Der Leiter weist mindestens zwei beabstandete, parallel verlaufende Leiterabschnitte auf, welche so ausgeführt sind, dass bei einem Stromfluss die beiden parallelen Leiterabschnitte in der gleichen Richtung durchflossen werden.

Mindestens einer der parallelen Leiterabschnitte besitzt einen Vorsprung, eine Nase oder dergleichen ausgebildetes Sperrelement, welches den Verschiebeweg eines mechanischen Anzeige- oder Schaltelementes begrenzt.

Diese Begrenzung des Verschiebeweges erfolgt derart, dass die bei Stromdurchfluss auf die parallelen Leiterabschnitte einwirkende elektromagnetische Kraft das Sperrelement in eine Freigabeposition hinsichtlich des Verschiebeweges des mechanischen Anzeige- oder Schaltelementes überführt.

Letzteres wird dadurch realisiert, dass die auf die parallelen, stromdurchflossenen Leiter einwirkende elektromagnetische Kraft dazu führt, dass sich die Leiter anziehen, das heißt aufeinander zubewegen. Diese Bewegung verändert die ursprüngliche Position des Sperrelementes, so dass die Sperrfunktion aufhebbar ist.

Bei einer Ausgestaltung der Erfindung kann das Sperrelement als einfacher Anschlag ausgebildet werden.

Das Sperrelement ist z.B. durch eine Prägung oder durch Stanzen im Sinne einer Verformung eines entsprechenden Bereiches der parallelen Leiterabschnitte realisierbar.

In bevorzugter Umsetzung der Erfindungsidee ist der Leiter als Band-, Flach- oder Streifenleiter ausgebildet, welcher einen flächigen Mittenabschnitt aufweist, der in zwei parallele Leiterstreifen übergeht.

Ein derartiger Flachleiter lässt sich sehr leicht durch klassische Stanztechnik in reproduzierbarer Weise und mit geringen Kosten herstellen.

Unabhängig davon, dass beim erfindungsgemäßen Lösungsansatz es primär auf die Relativbewegung der Leiterabschnitte aufgrund Stromdurchfluss und elektromagnetischer Kraft ankommt, können die parallel verlaufenden Leiterabschnitte bezogen auf den übrigen Querschnitt des Leiters so ausgebildet werden, dass zusätzlich eine Sicherungsfunktion im Sinne einer Schmelzsicherung gewährleistet wird, und zwar dann, wenn eine weitere Erhöhung des Stromflusses in dem entsprechenden Leiterzweig auftritt.

Es versteht sich hierbei, dass die flächigen Leiter im Mittenabschnitt mechanisch starr und so stabil ausgeführt werden, dass die Wirkung des angeformten oder angebrachten Sperrelementes auch bei üblichen mechanischen Belastungen erhalten bleibt.

In einer bevorzugten Ausführungsform ist auf dem Leiter eine verschiebliche Hülse gelagert.

Der Verschiebeweg der Hülse ist vom Sperrelement begrenzt, wobei mit dem Erreichen eines Stromflussgrenzwertes das Sperrelement den Verschiebeweg freigibt, und zwar unter der Folge der wirkenden elektromagnetischen Kraft auf die parallelen Leiterstreifen.

Die Hülse kann nun unmittelbar als Zustandsanzeige dienen, indem beispielsweise über ein Sichtfenster die Verschiebung der Hülse oder ein damit verbundener Farbwechsel erkennbar ist.

Alternativ kann aber auch die Hülse mittelbar über einen Hebelmechanismus eine Zustandsanzeige oder eine elektrische Schalteinrichtung, zum Beispiel eine Fernmeldeeinrichtung betätigen.

Grundsätzlich besteht ergänzend die Möglichkeit, dass mittels der Hülse und gegebenenfalls einem Hebelmechanismus ein elektrischer Schalter der bekannten Art auslösbar ist.

Die Hülse ist in Richtung des Verschiebeweges mit einer Vorspannkraft beaufschlagt, um die notwendige Energie zur Ausführung der Bewegung bzw. zum Betätigen eines Hebelmechanismus bereitzustellen.

Mittels Variation des Querschnittes und des Abstandes der parallel verlaufenden Leiterabschnitte lässt sich die Ansprechempfindlichkeit der Anordnung einstellen und ein entsprechender Stoßstromgrenzwert vorgeben, bei dem die elektromagnetische Kraft auf die Leiter so groß wird, dass eine Verformung und eine Freigabe des Bewegungsweges des Anzeige- oder Schaltelementes erfolgen kann.

Es wird weiterhin die Verwendung der vorgestellten Anordnung als Belastungs- oder Vorschädigungsanzeige eines Überspannungsableiters offenbart.

Diesbezüglich ist der Leiter als Teil der internen elektrischen Verbindung oder Verdrahtung des Überspannungsableiters ausgebildet oder wird entsprechend in einen Überspannungsableiter eingesetzt. Mit Hilfe der erfindungsgemäßen Anordnung kann dann eine sogenannte Ampelanzeige realisiert werden. Dabei symbolisiert beispielsweise die Farbe Grün einer entsprechenden Anzeigevorrichtung, dass der eingesetzte Überspannungsableiter voll funktionsfähig ist und keine Vorschädigungen aufweist.

Mit dem Auslösen der Anordnung, umfassend zwei parallele, stromdurchflossene Leiter gemäß voranstehender Beschreibung, wechselt die Anzeige auf "Gelb". Hierdurch wird signalisiert, dass die Vorschädigungs-Stromerkennung angesprochen hat.

Darüber hinaus kann mit dem Ansprechen einer weiteren, klassischen thermischen Abtrennvorrichtung und Übergang zur Farbe Rot signalisiert werden, dass ein Ausfall des im Überspannungsableiter eingesetzten Schutzelementes, zum Beispiel eines Varistors, eingetreten ist.

Die Erfindung soll nachstehend anhand eines Ausführungsbeispieles sowie unter Zuhilfenahme von Figuren näher erläutert werden.

Hierbei zeigen:
- Fig. 1: eine Prinzipdarstellung des offenbarten Leiters, umfassend mindestens zwei beabstandete, parallel verlaufende Leiterabschnitte, welche im Einsatzfall in gleicher Richtung stromdurchflossen sind;
- Fig. 2: eine Prinzipdarstellung einer beispielhaften Ausführungsform der erfindungsgemäßen Anordnung mit Hülse sowie Hebelmechanismus, welcher mit einem Anzeigeschieber in Verbindung steht; und
- Fig. 3 - 5: eine Ausführungsform eines Überspannungsableiters, hier ausgebildet als Steckteil mit integrierter Anordnung zur nichtreversiblen Detektion und Anzeige einer Überstrombelastung im Sinne einer möglichen Vorschädigung, wobei Fig. 3 den Zustand "Keine Vorschädigung" (Grün), Fig. 4 den Zustand "Vorschädigung eingetreten" (Gelb) und Fig. 5 den Zustand "Rot", "Thermische Abtrennvorrichtung hat ausgelöst", symbolisiert.

Die erfindungsgemäße Anordnung zur nicht-reversiblen Detektion und Anzeige von elektrischen Überströmen oder Stromgrenzwerten geht von einem vorkonfektionierten Leiter aus, der beispielsweise als Flach- oder Bandleiter gemäß Fig. 1 durch Stanzen hergestellt werden kann.

Der Leiter 1 weist in einem Mittenabschnitt zwei beabstandete, parallel verlaufende Leiterabschnitte 2; 3 auf.

Diese sind derart ausgeführt, dass beim Einschleifen des Leiters 1 in einen Stromkreis die Leiterabschnitte 2; 3 in gleicher Richtung stromdurchflossen werden.

Gemäß Fig. 1 weisen beide Leiterabschnitte 2; 3 jeweils eine Nase 4; 5 auf.

Diese Nasen 4; 5 wirken als Sperrelement, beispielsweise zur Begrenzung eines Verschiebeweges eines mechanischen Anzeige- oder Schaltelementes (siehe Fig. 2).

Bei Stromdurchfluss I wirkt auf die parallelen Leiterabschnitte 2; 3 eine elektromagnetische Kraft F.

Infolge hierdurch ziehen sich die Leiterabschnitte 2; 3 an und es gelangen die Sperrelemente 4; 5 in eine Freigabeposition (siehe auch hier Fig. 2).

Bei der Prinzipdarstellung nach Fig. 2 findet sich wieder der erläuterte Leiter 1 mit den parallelen Leiterabschnitten 2; 3 nebst Nase bzw. Sperrelement 5.

Das Sperrelement 5 ist hier als Anschlag bezogen auf eine verschiebliche Hülse 6 realisiert.

Die Hülse 6 ist mittels Federelement 7 bezogen auf einen Fixpunkt 8 vorgespannt.

Die Hülse 6 steht über einen Hebelmechanismus 9 mit einer Zustandsanzeige 10 in Verbindung.

Wird bei Erreichen eines Stromgrenzwertes die elektromagnetische Kraft F auf die parallelen, stromdurchflossenen Leiter 2; 3 so groß, dass diese sich anziehen, gelangt die Nase 5 in eine Position derart, dass der Verschiebeweg der Hülse 6 frei wird.

Mithin bewegt sich die Hülse 6 unter Nutzung der Federkraft 7 in Richtung zum Fixpunkt 8. Die Folge ist, dass sich unter Nutzung des Hebels 9 die Anzeige verschiebt.

Selbige kann nun über ein in der Figur 2 nicht gezeigtes Fenster oder dergleichen Anordnung die relevante Belastungssituation, welche eingetreten ist, signalisieren.

Ebenso besteht die Möglichkeit, dass über den Hebelmechanismus 9 eine nicht dargestellte Fernmeldeeinrichtung oder ein elektrischer Schalter betätigt, zum Beispiel ausgelöst, wird.

Die Figuren 3 bis 5 zeigen einen Überspannungsableiter, ausgebildet als Steckteil. Zur besseren Erkennbarkeit der erfindungsgemäßen Anordnung wurde bei der Darstellung des Steckteiles 11 die diesbezügliche Abdeckung weggelassen.

Aus den Figuren 3 bis 5 ist ersichtlich, wie in den Strompfad des Überspannungsableiters, ausgehend von den Steckanschlüssen 22 und 23 die spezielle Leiteranordnung eingeschleift wurde.

Auch ist der Hebelmechanismus 9 und die Hülse 6, die verschieblich auf dem Leiter 1 gelagert ist, erkennbar.

Fig. 3 zeigt den Zustand "Grün", das heißt Vorschädigungen sind bisher nicht aufgetreten.

Fig. 4 bezieht sich auf den Zustand einer bereits eingetretenen stromseitigen Vorschädigung. Durch Verformung der Leiterabschnitte 2; 3 gelangt die Hülse 6 in eine untere Endlage.

Der Hebelmechanismus 9 gibt den Schieber 12 frei, der unter Federkraft steht.

Der Schieber 12 fährt nach unten. Die Gelb-Anzeige 13 wird bezogen auf das Sichtfenster 14 freigegeben.

Gleichzeitig betätigt der Schieber 12 einen weiteren Schieber 15, welcher in der Lage ist, eine Fernmeldesignalisierung 16 anzusteuern.

Wenn, wie in Fig. 5 gezeigt, die thermische Abtrennvorrichtung, welche in bekannter Art ausgeführt ist, aufgrund Überlastung des eigentlichen Überspannungsableiters angesprochen hat, wird die Gelb-Anzeige 13 in der Darstellung nach Fig. 5 nach links bewegt und die Anzeige "Rot" ist im Sichtfenster 14 erkennbar.

## Patentansprüche

1. Anordnung zur nicht-reversiblen Detektion und Anzeige von elektrischen Überströmen oder Stromgrenzwerten mittels eines vorkonfektionierten Leiters,
**dadurch gekennzeichnet, dass**
der Leiter (1) mindestens zwei beabstandete, parallel verlaufende Leiterabschnitte (2; 3) aufweist, welche in gleicher Richtung stromdurchflossen ausgeführt sind, mindestens einer der parallelen Leiterabschnitte (2; 3) einen Vorsprung, eine Nase oder dergleichen Sperrelement (4; 5) aufweist, welches den Verschiebeweg eines mechanischen Anzeige- oder Schaltelementes begrenzt, derart, dass die bei Stromdurchfluss (I) auf die parallelen Leiterabschnitte (2; 3) einwirkende elektromagnetische Kraft (F) das Sperrelement (4; 5) in eine Freigabeposition hinsichtlich des Verschiebeweges des mechanischen Anzeige- oder Schaltelementes überführt.

2. Anordnung nach Anspruch 1,
**dadurch gekennzeichnet, dass**
das Sperrelement (4; 5) als Anschlag ausgebildet ist.

3. Anordnung nach Anspruch 1 oder 2,
**dadurch gekennzeichnet, dass**
das Sperrelement eine durch Prägung oder durch Stanzen realisierte Verformung der parallelen Leiterabschnitte (2; 3) ist.

4. Anordnung nach einem der vorangegangenen Ansprüche,
**dadurch gekennzeichnet, dass**
der Leiter (1) als Flach- oder Bandleiter ausgebildet ist, welcher einen flächigen Mittenabschnitt aufweist, der in zwei parallele Leiterstreifen übergeht.

5. Anordnung nach Anspruch 4,
**dadurch gekennzeichnet, dass**
auf dem Leiter (1) eine verschiebliche Hülse (6) gelagert ist.

6. Anordnung nach Anspruch 5,
**dadurch gekennzeichnet, dass**
der Verschiebeweg der Hülse (6) vom Sperrelement (4; 5) begrenzt ist, wobei mit Erreichen eines Stromflussgrenzwertes (I) das Sperrelement (4; 5) den Verschiebeweg der Hülse (6) freigibt.

7. Anordnung nach Anspruch 5 und/oder 6,
**dadurch gekennzeichnet, dass**
die Hülse (6) unmittelbar oder mittelbar über einen Hebelmechanismus (9) eine Zustandsanzeige (10) betätigt.

8. Anordnung nach einem der Ansprüche 5 bis 7,
**dadurch gekennzeichnet, dass**
die Hülse (6) in Richtung Verschiebeweg einer Vorspannkraft (7; 8) unterliegt.

9. Anordnung nach einem der vorangegangenen Ansprüche,
**dadurch gekennzeichnet, dass**
mittels Variation des Querschnittes und des Abstandes der parallel verlaufenden Leiterstreifen (2; 3) die Ansprechempfindlichkeit der Anordnung einstellbar und ein Stoßstromschwellwert vorgebbar ist.

10. Anordnung nach einem der vorangegangenen Ansprüche,
**dadurch gekennzeichnet, dass**
der Leiter (1) als Teil einer internen elektrischen Verdrahtung oder Verbindung eines Überspannungsableiters (11) ausgebildet ist.

## Claims

1. An arrangement for the non-reversible detection and display of electrical overcurrents or current limit values by means of a pre-finished conductor,
**characterized in that**
the conductor (1) has at least two conductor sections (2; 3) that are spaced apart from each other and extend in parallel to each other, which are designed for current to flow through in the same direction, at least one of the parallel conductor sections (2; 3) has a protrusion, a nose, or similar blocking element (4; 5), which limits the path of movement of a mechanical display or switching element such that the electromagnetic force (F) acting upon the parallel conductor sections (2; 3) during the flow of current (I) transfers the blocking element into a release position in respect of the path of movement of the mechanical display or switching element.

2. The arrangement according to claim 1,
**characterized in that**
the blocking element (4; 5) is formed as a stop.

3. The arrangement according to claim 1 or 2,
**characterized in that**
the blocking element is a deformation of the parallel conductor sections (2; 3) realized by embossing or punching.

4. The arrangement according to any one of the preceding claims,
**characterized in that**
the conductor (1) is formed as a flat conductor or tape conductor which has a two-dimensional middle section merging into two parallel conductor stripes.

5. The arrangement according to claim 4,
**characterized in that**
a displaceable sleeve (6) is mounted on the conductor (1).

6. The arrangement according to claim 5,
**characterized in that**
the path of displacement of the sleeve (6) is limited by the blocking element (4; 5), wherein the blocking element (4; 5) releases the path of displacement of the sleeve (6) when a current flow limit value (I) is reached.

7. The arrangement according to claim 5 and/or 6,
**characterized in that**
the sleeve (6) actuates a status display (10) indirectly or directly via a lever mechanism (9).

8. The arrangement according to any one of claims 5 to 7,
**characterized in that**
the sleeve (6) is subjected to a prestressing force (7; 8) in the direction of the path of displacement.

9. The arrangement according to any one of the preceding claims,
**characterized in that**
varying the cross-section and the spacing of the conductor sections (2; 3) extending in parallel allows the response sensitivity to be adjusted and a corresponding surge current limit value to be defined.

10. The arrangement according to any one of the preceding claims,
**characterized in that**
the conductor (1) is formed as a part of an internal electrical wiring or connection of the surge arrester (11).

## Revendications

1. Dispositif pour la détection et l'affichage non réversibles de surintensités électriques ou de valeurs limites de courant au moyen d'un conducteur préconfectionné,
**caractérisé en ce que**
le conducteur (1) comporte au moins deux tronçons de conducteur (2 ; 3) parallèles espacés qui sont conçus pour être parcourus par le courant dans la même direction, l'un au moins des tronçons de conducteur parallèles (2 ; 3) comporte une saillie, un ergot ou un élément de blocage similaire (4 ; 5) qui limite le trajet de déplacement d'un élément d'affichage ou de commutation mécanique de telle sorte que la force électromagnétique (F) de l'élément de blocage (4 ; 5) agissant sur les tronçons de conducteur parallèles (2 ; 3) lors d'une circulation de courant (I) transfère l'élément de blocage (4 ; 5) jusque dans une position de libération par rapport au trajet de déplacement de l'élément d'affichage ou de commutation mécanique.

2. Dispositif selon la revendication 1,
**caractérisé en ce que**
l'élément de blocage (4 ; 5) est réalisé sous forme de butée.

3. Dispositif selon la revendication 1 ou 2,
**caractérisé en ce que**
l'élément de blocage est une déformation des tronçons de conducteur parallèles (2 ; 3) réalisée par estampage ou par poinçonnage.

4. Dispositif selon l'une des revendications précédentes,
**caractérisé en ce que**
le conducteur (1) est réalisé sous forme de conducteur plat ou en ruban, qui comprend une portion centrale plane qui se transforme en deux bandes conductrices parallèles.

5. Dispositif selon la revendication 4,
**caractérisé en ce que**
un manchon coulissant (6) est monté sur le conducteur (1).

6. Dispositif selon la revendication 5,
**caractérisé en ce que**
le trajet de déplacement du manchon (6) est limité par l'élément de blocage (4 ; 5), et lorsqu'une valeur limite de circulation de courant (I) est atteinte, l'élément de blocage (4 ; 5) libère le trajet de déplacement du manchon (6).

7. Dispositif selon la revendication 5 et/ou 6,
**caractérisé en ce que**
le manchon (6) actionne un affichage d'état (10) soit directement soit indirectement par un mécanisme à levier (9).

8. Dispositif selon l'une des revendications 5 à 7,
**caractérisé en ce que**
le manchon (6) est soumis à une force de précontrainte (7 ; 8) en direction du trajet de déplacement.

9. Dispositif selon l'une des revendications précédentes,
**caractérisé en ce que**
une variation de la section transversale et de la distance des bandes conductrices (2 ; 3) parallèles permet de régler la sensibilité de réponse du dispositif et de définir une valeur seuil de courant de pointe.

10. Dispositif selon l'une des revendications précédentes,
**caractérisé en ce que**
le conducteur (1) est réalisé comme une partie d'un câblage électrique interne ou d'une liaison d'un dérivateur de surtension (11).
